# EUROPÄISCHE PATENTSCHRIFT

(11) **EP 0 326 807 B1**
(45) Veröffentlichungstag und Bekanntmachung des Hinweises auf die Patenterteilung: **09.03.1994**
(21) Anmeldenummer: 89100197.6
(22) Anmeldetag: 07.01.1989
(51) Int. Cl.: H01H 13/12

(54) **Tastschalter**
Push-button switch
Bouton poussoir

(30) Priorität: 01.02.1988 CH 329/88
(43) Veröffentlichungstag der Anmeldung: 09.08.1989
(73) Patentinhaber: Elektro-Apparatebau Olten AG, 4600 Olten (CH)
(72) Erfinder: Berger, Fritz, CH-4625 Oberbuchsiten (CH)
(74) Vertreter: Fillinger, Peter, Dr.

(56) Entgegenhaltungen:
- EP-A- 0 160 206
- CH-A- 612 791
- GB-A- 813 628

## Beschreibung

Die vorliegende Erfindung bezieht sich auf einen Tastschalter gemäss dem Oberbegriff des Anspruchs 1.

Derartige Tastschalter sind beispielsweise in der CH-PS 612 791 beschrieben. Sie haben durchwegs den Vorteil, dass sie auf ihrer Rückseite die Anschlusskontaktfahnen für die verschiedenen Schaltkontakte in einer zur Tastrichtung rechtwinklig orientierten Ebene vorzeigen und dadurch nach dem Einbau in eine Montagewand gut zugänglich sind. Der bei einem Tastendruck bewegte Schieber wirkt bei diesen Tastschaltern auf eine der Zahl der Schaltkontakte entsprechende Anzahl Stössel, welche ihrerseits die beweglichen Kontaktträger betätigen. Die bei der Herstellung der Einzelteile auftretenden Masstoleranzen haben zur Folge, dass wenn mehrere Schaltkontakte und eine entsprechende Anzahl Stössel vorhanden sind, die Schaltkontakte während des Drückens der Taste nicht gleichzeitig betätigt werden.

Die vorliegende Erfindung stellt sich die Aufgabe, einen Tastschalter der erwähnten Art derart zu verbessern, dass während des Drückens der Taste sämtliche Schaltkontakte gleichzeitig betätigt werden.

Erfindungsgemäss wird diese Aufgabe gelöst durch die kennzeichnenden Merkmale des Anspruchs 1.

Bei der bevorzugten Ausführungsform nach dem Anspruch 4 besteht die Möglichkeit, die Zahl der weiteren Federelemente im umgekehrten Verhältnis zur Zahl der beweglichen Kontaktträger bzw. der ihnen zugeordneten Federn zu wählen und dadurch bei solchen Schaltern unabhängig von der Anzahl beweglicher Kontaktträger einen im wesentlichen gleichen Schaltdruck zu erreichen.

Anhand der beiliegenden schematischen Zeichnung wird die Erfindung beispielsweise erläutert. Es zeigen:
- Fig. 1: eine Explosionsdarstellung eines Tastschalters und
- Fig. 2: eine Ansicht des Schaltelementes dieses Tastschalters in Richtung des Pfeiles II in Fig. 1, wobei Teile weggebrochen sind.

Der in der Fig. 1 gezeigte Tastschalter weist ein Gehäuse 1 mit einem Frontrahmen 2 auf, der nach dem Einbau in eine Schalttafel frontseitig sichtbar ist. Im Frontrahmen 2 ist der von Hand eindrückbare, transparente Druckhaubenträger 3 angeordnet, auf den eine nicht dargestellte, farbige, lichtdurchlässige Kalotte aufgesetzt ist. Der Druckhaubenträger 3 ist an seinem Hals 4 mit zwei einander gegenüberliegenden Rastfenstern 5 versehen, die der Verbindung mit einem im Gehäuse 1 axial verschiebbaren Schieber 6 dienen, der zu diesem Zweck mit entsprechenden Rastnasen 8 versehen ist. Der mit einem Hohlprofil gestaltete Schieber 6 weist eine im wesentlichen zylindrische Innenfläche auf, in die der Kalottenhals 4 spielfrei steckbar ist, bis seine Rastfenster 5 mit entsprechenden Rastnasen 8 verrasten. Der Druckhaubenträger 3 und der Schieber 6 bilden somit ein festes, im Gehäuse 1 axial verschiebbares Teil. Der Verschiebeweg des Schiebers 6 nach oben wird durch zwei Lappen 7 begrenzt, die mit entsprechenden nicht sichtbaren Vorsprüngen an der Innenwand des Gehäuses 1 zusammenwirkt.

Ist der Tastschalter mit einer Meldeleuchte ausgerüstet, so weist er zwei im Gehäuse 1 fest angeordnete Lampenkontaktfedern 9 auf, an die eine nicht dargestellte, im Gehäuse 1 auswechselbar angeordnete Lampe angeschlossen ist.

Axsymmetrisch und parallel zu seiner Längsachse ist der Schieber 6 an seiner unteren Stirnseite mit vier Stützbeinen 10 versehen, gegen welche eine ringförmige Druckplatte 11 anliegt. Die Anzahl der Stützbeine ist nebensächlich. Wesentlich ist, dass sie gegenüber der Druckplatte 11 mindestens drei Berührungspunkte bilden, welche Berührungspunkte eine Fläche begrenzen.

Das Gehäuse 1 ist mit zwei Rastfenstern 12 versehen, in die zwei Rastnasen 13 im Hals 14 eines Gehäuseoberteils 15 eingerastet sind. Das Gehäuseoberteil 15 bildet mit einem Gehäuseunterteil 16 ein Schaltelementgehäuse 17, das mit dem Gehäuse fest verbunden ist und den Tastschalter bildet. Im Schaltelementgehäuse 17 sind drei Stössel 18 bis 20 vertikal verschiebbar gelagert. Jeder Stössel 18 bis 20 weist am oberen Ende eine Zentrierbohrung 21 auf, in die ein zugeordneter Zapfen 22 an der Druckplatte 11 greift. Da die Zapfen 22 auf einer Durchmesserlinie der Druckplatte 11 liegen, befinden sich auch die Angriffspunkte der durch die Stössel 18 bis 20 auf die Druckplatte 11 übertragenen Kräfte auf dieser Durchmesserlinie und damit axsymmetrisch zur vertikalen Axe der Druckplatte 11. Rechtwinklig zu dieser Durchmesserlinie ist die Druckplatte 11 mit einer Rippe 23 versteift, die an ihren Enden zwei nach unten offene Lagerhauben 24 bildet. Diese dienen je der Aufnahme des oberen Endes einer Druckfeder 25, welche mit dem unteren Ende über einen Zentrierzapfen 26 am Gehäuseoberteil 15 geschoben und dort abgestützt ist. Die Druckfedern 25 drücken somit die Druckplatte 11 gegen die Stützbeine 10 und halten sie mit diesen in Anlage.

Vor dem Zusammenstecken des Schaltelementes 17 mit dem Gehäuse 1 werden die Lampenkontaktfedern 9 in die entsprechenden im Querschnitt U-förmigen Führungen im Gehäuseoberteil 15 gesteckt, in denen sie mit Reibungssitz gehalten sind. Die am oberen Ende der Lampenkontaktfedern 9 vorhandenen, hakenartig nach aussen abgewinkelten Enden übergreifen dabei die Druckplatte 11 und verhindern, dass diese zusammen mit den vorgespannten Druckfedern 25 aus dem Hals 14 des Gehäuseoberteils 15 herausspringen kann. Während des Ineinandersteckens des Gehäuses 1 und des Halses 14 drücken die Beine 10 des Schiebers 6 die Druckplatte 11 weiter nach unten (und damit von den abgewinkelten Enden weg) bis diese leicht gegen die Stössel 18 bis 20 drückt und spielfrei an diese anliegt. Dabei werden auch die Druckfedern 25 weiter komprimiert.

Die Stössel 18 bis 20 greifen fornmschlüssig an den freien Enden der beweglichen Kontaktträger 27 an, die bei 28 verschwenkbar am Schaltelementgehäuse 17 gelagert sind. Am freien Ende der beweglichen Kontaktträger 27 greift weiter eine Zugfeder 29 an, die es nach oben und in Anlage mit dem Stössel zieht. Durch die Zugfeder 29 hat der Kontaktträger 27 stets die Tendenz seine Grundstellung einzunehmen und zudem wird der zugeordnete Stössel 18 bis 20 nach oben gedrückt und in Anschlag mit der Druckplatte 11 gehalten, so dass er in Bewegungsrichtung des Schiebers 6 eine Rückstellkraft auf diese ausübt. Im Schaltelementgehäuse 17 können ein, zwei oder drei bewegliche Kontaktträger 27 vorhanden sein. Entsprechend der Anzahl beweglicher Kontaktträger 27 sind ein, zwei oder drei Stössel 18 bis 20 vorhanden. Gleichgültig wieviele Stössel 18 bis 20 vorhanden sind, die resultierende Kraft der durch sie auf die Druckplatte 11 ausgeübten Rückstellkräfte geht durch die erwähnte, durch die Berührungspunkte begrenzte Ebene. Sind weiter eine oder zwei Druckfedern 25 vorhanden, so überlagern sich deren auf die Druckplatte 11 in Bewegungsrichtung des Schiebers 6 wirkenden Kräfte den durch die Stössel 18 bis 20 ausgeübten Rückstellkräfte, wobei auch in diesem Fall die resultierende Kraft aus allen Kräften in Bewegungsrichtung des Schiebers durch die erwähnte, durch die Berührungspunkte begrenzte Fläche geht. Dadurch wird erreicht, dass unabhängig von der Zahl der Stössel 18 bis 20 und der Zahl der Druckfedern 25 die Druckplatte 11 an mindestens drei eine Fläche begrenzenden Punkten in Anlage mit dem Schieber 6 ist, wobei die resultierende Kraft in Bewegungsrichtung des Schiebers 6 durch diese Fläche geht.

Fig. 2 zeigt einen Querschnitt durch einen Schaltkontakt im Schaltelementgehäuse 17. Der bewegliche Kontaktträger 27 trägt eine Kontaktbrücke mit zwei Kontakten 30, die in der Grundstellung je auf einem Anschlagstift 31 ruhen. Der bewegliche Kontaktträger 27 ist einerseits bei 28 schwenkbar gelagert und besitzt eine Gelenkstelle 32. Die Zugfeder 29 greift am freien Ende des beweglichen Kontaktes 27 an und drückt dieses gegen den Stössel 18. Dieser wird dadurch in Anlage mit der Druckplatte 11 gehalten und drückt den Schieber 6 mit dem Druckhaubenträger 3 nach oben. Wird der Stössel 18 durch einen Druck auf den Druckhaubenträger 3 nach unten bewegt, wird das freie Ende des beweglichen Kontaktträgers 27 um das Gelenk 32 nach unten verschwenkt, bis der bewegliche Kontaktträger 27 beim Überschreiten einer Totlage nach oben wegknickt und seine Kontaktbrücke mit den Kontakten 30 gegen das feste Kontaktpaar 33 schnellen lässt und dieses überbrückt. Wird der Stössel 28 frei gegeben, zieht ihn die Zugfeder 29 wieder nach oben bis beim Überschreiten der Totlage der bewegliche Kontaktträger 27 nach unten knickt und die Kontakte 30 auf den Anschlagstift 31 zurückschnellen.

## Patentansprüche

1. Tastschalter mit einem in einem Gehäuse (1) axial verschiebbaren, mit der Taste (3, 4) verbundenen Schieber (6), mit einem an dem der Taste (3, 4) abgewandten Gehäuseende angeordneten Schaltelement (17), das ein oder mehrere feste Kontaktpaare (33) und diesen zugeordnet bewegliche, je von einem Stössel (18 bis 20) betätigbare Kontaktträger (27) enthält, welcher Stössel (18 bis 20) im Kraftweg vom Schieber (6) zum beweglichen Kontaktträger (27) verschiebbar gelagert ist und unter der Wirkung einer Feder (29) in einer ersten Stellung gehalten und gegen die Wirkung dieser Feder in eine zweite Stellung bewegbar ist, derart, dass bei einem Druck auf die Taste (3, 4) der Schieber (6) den Stössel (18 bis 20) aus der ersten in die zweite Stellung bewegt der dabei seinerseits den beweglichen Kontaktträger (27) betätigt, dadurch gekennzeichnet, dass zwischen dem Schieber (6) und dem oder den Stössel(n) eine Druckplatte (11) fliegend angeordnet ist, dass jeder Stössel (18 bis 20) durch die zugeordnete Feder (29) je eine Rückstellkraft auf die Druckplatte (11) ausübt und diese an mindestens drei Berührungspunkten in Anlage mit dem Schieber (6) hält und dass die resultierende dieser Rückstellkräfte in Bewegungsrichtung des Schiebers (6) durch die von den Berührungspunkten begrenzte Fläche geht.

2. Tastschalter nach Anspruch 1, dadurch gekennzeichnet, dass der Schieber (6) ein Hohlprofil aufweist und an der der Druckplatte (11) zugewandten Stirnseite mit mindestens drei die Berührungspunkte bildenden Vorsprüngen (10) versehen ist.

3. Tastschalter nach Anspruch 1 oder 2, dadurch gekennzeichnet, dass die Druckplatte (11) ringförmig gestaltet und mit einer diametralen Rippe (23) versehen ist, und dass die Stössel (18 bis 20) symmetrisch mit Bezug auf die durch diese Rippe (23) dargestellte Durchmesserlinie gegen die Druckplatte (11) anliegen.

4. Tastschalter nach einem der Ansprüche 1 bis 3, dadurch gekennzeichnet, dass auf der dem Schieber (6) abgewandten Seite der Druckplatte (11) mindestens ein weiteres Federelement (25) gehäusefest abgestützt ist, dass die Druckplatte (11) mit einer Zusatzkraft beaufschlagt und gegen den Schieber (6) drückt und dass in Bewegungsrichtung des Schiebers (6) die resultierende Kraft aus den durch die Stössel (18 bis 20) übertragenen Rückstellkräfte und den Zusatzkräften durch die von den Berührungspunkten begrenzte Fläche geht.

5. Tastschalter nach Anspruch 4, dadurch gekennzeichnet, dass die zusätzlichen Federelemente (25) auf der durch die Rippe (23) dargestellten Durchmesserlinie die Druckplatte (11) mit der Zusatzkraft beaufschlagen.

## Claims

1. Push-button switch having a slide (6) which can be displaced axially in a housing (1) and is connected to the push-button (3, 4) having a switching element (17) which is arranged on the housing end facing away from the push-button (3, 4) and contains one or more fixed contact pairs (33) and moving contact carriers (27) which are allocated to said fixed contact pairs (33) and can each be operated by a plunger (18 to 20), which plunger (18 to 20) is supported displaceably in the force path from the slide (6) to the moving contact carrier (27), is held in a first position under the influence of a spring (29) and can be moved into a second position against the influence of this spring, in such a manner that, in the event of the push-button (3, 4) being pushed, the slide (6) moves the plunger (18 to 20) out of the first position into the second position, which plunger (18 to 20) in this case, for its part, operates the moving contact carrier (27), characterized in that a pressure plate (11) is arranged in a floating manner between the slide (6) and the plunger or plungers, in that each plunger (18 to 20) in each case exerts a restoring force on the pressure plate (11) by means of the associated spring (29) and holds said pressure plate (11) in contact with the slide (6) at at least three contact points and in that the resultant of these restoring forces in the movement direction of the slide (6) passes through the surface which is bounded by the contact points.

2. Push-button switch according to Claim 1, characterized in that the slide (6) has a hollow profile and is provided on the end face facing the pressure plate (11) with at least three projections (10) which form the contact points.

3. Push-button switch according to Claim 1 or 2, characterized in that the pressure plate (11) is of annular shape and is provided with a diametric rib (23), and in that the plungers (18 to 20) rest against the pressure plate (11) symmetrically with respect to the diameter line represented by this rib (23).

4. Push-button switch according to one of Claims 1 to 3, characterized in that at least one further spring element (25) is supported, fixed to the housing, on the side of the pressure plate (11) facing away from the slide (6), in that the pressure plate (11) is acted on by an additional force and presses against the slide (6), and in that the resultant force, from the restoring forces transmitted by the plungers (18 to 20) and the additional forces, in the movement direction of the slide (6) passes through the surface which is bounded by the contact points.

5. Push-button switch according to Claim 4, characterized in that the additional spring elements (25) apply the additional force to the pressure plate (11) on the diameter line which is represented by the rib (23).

## Revendications

1. Bouton-poussoir comportant un coulisseau (6) coulissant axialement dans un boîtier (1) et relié au poussoir (3, 4), avec un élément de commutation (17) prévu à l'extrémité du boîtier opposée au poussoir (3, 4), ayant une ou plusieurs paires de contacts fixes (33) auxquelles sont associés des supports de contact (27) mobiles, commandés chacun par une biellette (18-20), cette biellette (18-20) étant coulissante dans le chemin de la force allant du coulisseau (6) vers le porte-contact (27) mobile, en étant maintenue dans une première position par l'action d'un ressort (27) et pouvant être déplacée dans une seconde position contre l'action de ce ressort de façon que pour une pression sur le poussoir (3, 4), le coulisseau (6) déplace la biellette (18-20) de sa première à sa seconde position pour actionner elle-même le support de contact (27) mobile, bouton-poussoir caractérisé en ce qu'entre le coulisseau (6) et la ou les biellette(s) se trouve une plaque de pression (11) montée flottante, et chaque biellette (18-20) exerce sur la plaque de pression (11) une force de rappel par le ressort (29) associé et maintient cette plaque en appui contre le coulisseau (6) par au moins trois points de contact et la force de rappel qui en résulte dans la direction de déplacement du coulisseau (6) passe par la surface délimitée par les points de contact.

2. Bouton-poussoir selon la revendication 1, caractérisé en ce que le coulisseau (6) est un profilé creux et sur sa face frontale tournée vers la plaque de pression (11) il comporte des saillies (10) formant au moins trois points de contact.

3. Bouton-poussoir selon la revendication 1 ou 2, caractérisé en ce que la plaque de pression (11) est de forme annulaire avec une nervure diamétrale (23) et les biellettes (18-20) s'appuient contre la plaque de pression (11) symétriquement par rapport à la ligne diamétrale représentée par cette nervure (23).

4. Bouton-poussoir selon l'une des revendications 1 à 3, caractérisé en ce que du côté de la plaque de pression (11) opposé au coulisseau (6), se trouve au moins un autre élément de ressort (25) qui s'appuie solidairement sur le boîtier, la plaque de pression (11) étant ainsi sollicitée par une force supplémentaire pour être poussée contre le coulisseau (6) et en ce que dans la direction de déplacement du coulisseau (6), la force résultante provenant des forces de rappel transmises par les biellettes (18-20) et les forces supplémentaires passe par les surfaces délimitées par les points de contact.

5. Bouton-poussoir selon la revendication 4, caractérisé en ce que les éléments de ressort (25) supplémentaires exercent une force complémentaire sur la plaque de pression sur la ligne diamétrale représentée par la nervure (23).
